# EUROPÄISCHE PATENTSCHRIFT

(11) **EP 1 166 393 B1**
(45) Veröffentlichungstag und Bekanntmachung des Hinweises auf die Patenterteilung: **14.07.2004**
(21) Anmeldenummer: 00913950.2
(22) Anmeldetag: 24.03.2000
(51) Int. Cl.: H01Q 25/00, H01Q 3/26

(54) **VERFAHREN UND VORRICHTUNG ZUR STRAHLFORMUNG**
BEAMFORMING METHOD AND DEVICE
PROCEDE ET DISPOSITIF DE MISE EN FORME DE FAISCEAU

(30) Priorität: 26.03.1999 AT 56599
(43) Veröffentlichungstag der Anmeldung: 02.01.2002
(73) Patentinhaber: Nokia Corporation, 02150 Espoo (FI)
(72) Erfinder: BONEK, Ernst, A-1040 Wien (AT); HUGL, Klaus, A-1040 Wien (AT)
(74) Vertreter: Weinzinger, Arnulf, Dipl.-Ing.
(86) Internationale Anmeldenummer: PCT/AT2000/000072
(87) Internationale Veröffentlichungsnummer: WO 2000/059072

(56) Entgegenhaltungen:
- WO-A-97/00543
- US-A- 5 634 199
- US-A- 5 778 324
- US-A- 5 848 060

## Beschreibung

Die Erfindung betrifft ein Verfahren zur Strahlformung für eine, mehrere Antennenelemente enthaltende adaptive Antennengruppe in der Abwärtsstrecke von Frequenzduplexsystemen, wobei für die Antennenelemente Antennengewichte für das Senden in der Abwärtsstrecke auf Basis von Richtungsinformation der Aufwärtsstrecke ermittelt werden.

Weiters bezieht sich die Erfindung auf eine Vorrichtung zur Strahlformung für eine, mehrere Antennenelemente enthaltende adaptive Antennengruppe in der Abwärtsstrecke von Frequenzduplexsystemen, mit einer Signalprozessoreinheit zum Ermitteln von Antennengewichten für die Antennenelemente für das Senden in der Abwärtsstrecke auf Basis von Richtungsinformation der Aufwärtsstrecke.

Es ist bekannt, aus mehreren Einzelantennen bestehende Gruppenantennen in ihrer Richtcharakteristik elektronisch zu ändern, um sie so adaptiv an die jeweilige Kanalsituation optimal anzupassen.

Beispielsweise ist aus der US 5 778 324 A (der die EP 755 090 A entspricht) eine Technik zur Steuerung des Funkstrahls in der Abwärtsstrecke eines Mobilfunksystems mit Hilfe von adaptiven Antennen bekannt, wobei die Strahlsteuerung auf Basis von Richtungsinformation der Aufwärtsstrecke, nämlich der Erfassung der relativen Amplituden der Mehrfachstrahlen der Aufwärtsstrecke realisiert wird; dabei werden zwei Gruppen von Antennenelementen eingesetzt, wobei die Abstände zwischen den Antennenelementen im Vergleich zur Wellenlänge in der einen Gruppe klein und in der anderen Gruppe groß sind, und wobei die Signale der Aufwärtsstrecke gewichtet werden.

Adaptive Antennen wurden zuerst in der Radartechnik eingesetzt, und seit einiger Zeit wird ihre Anwendung im Mobilfunk untersucht. Der Einsatz adaptiver Antennen kann dabei zu einer Reduktion der empfangenen Interferenz durch gerichteten Empfang, zu einer Reduktion der erzeugten Interferenz durch gerichtetes Senden und zu einer Reduktion der Zeitdispersion des Mobilfunkkanals und somit Verringerung der Intersymbolinterferenz, die die Bitfehlerrate maßgeblich mitbestimmt, führen.

Diese Verbesserungen können für einen Kapazitätsgewinn, zur Erhöhung der spektralen Effizienz, zur Verringerung der notwendigen Sendeleistung entsprechend dem Gewinn der Antennengruppe, für eine bessere Übertragungsqualität (kleinere Bitfehlerrate), für eine Datenratenerhöhung und für eine Reichweitenerhöhung eingesetzt werden.

Wenn auch nicht alle Vorteile gleichzeitig ausgenützt werden könnten, so könnten doch jeweils einige der oben angeführten Verbesserungen erreicht werden. Ganz wesentlich wäre, dass es mit adaptiven Antennen möglich ist, das zur Verfügung stehende Frequenzspektrum effizienter zu nützen und dabei mit dem selben Frequenzband und der gleichen Anzahl von Basisstationen die Kapazität und somit die mögliche Anzahl der Benutzer in einer Zelle zu erhöhen.

Zellulare Mobilfunknetze sind im Allgemeinen interferenzbegrenzt, d.h. dass die räumliche Wiederverwendung ein und desselben Funkkanals einerseits und die spektrale Effizienz andererseits durch Gleichkanalstörer limitiert wird. Ein Funkkanal ist durch seine Frequenz und/oder seinen Zeitschlitz (im Zeitmultiplex - TDMA - Time Division Multiple Access) bzw. seinen Code (im Codemultiplex - CDMA - Code Division Multiple Access) festgelegt. Zur Versorgung von mehr als einem Teilnehmer auf einund demselben Funkkanal in TDMA- und FDMA (Frequency Division Multiple Access)-Systemen wurden Verfahren vorgeschlagen, die auf der räumlichen Trennbarkeit und dem richtungsselektiven Empfangen in der Aufwärtsstrecke (Mobilstation sendet, Basisstation empfängt) und des richtungsselektiven Sendens der Teilnehmersignale in der Abwärtsstrecke (Basisstation sendet, Mobilstation empfängt) beruhen (sog. SDMA - Space Division Multiple Access-System; System mit Raumvielfachzugriff). Das richtungsselektive Senden/Empfangen kann in CDMA-Systemen auch dazu verwendet werden, um die mögliche Anzahl der Teilnehmer auf einer Frequenz zu erhöhen und damit die spektrale Effizienz und die Kapazität eines zellularen Mobilfunksystemes zu erhöhen. Es wird also bei gleichbleibender Interferenz die mögliche Anzahl der Teilnehmer auf einem Verkehrskanal erhöht, die von der Basisstation mit der linearen, adaptiven Antennengruppe in der Aufwärtsstrecke detektiert und in der Abwärtsstrecke versorgt werden können.

Für die Trennung der Signale der einzelnen Teilnehmer durch Gleichkanalstörunterdrückung und deren Detektion sind drei grundsätzliche Methoden bekannt: (1) Verfahren, die auf der Kenntnis der räumlichen Struktur der Antennengruppe beruhen (sog. spatial-reference Verfahren), vgl. R. Roy und R. Kailath, "ESPRIT - Estimation of Signal Parameters via Rotational Invariance Techniques", IEEE Trans. Acoust., Speech and Signal Processing, Bd. 37, July 1989, S. 984-995 erläutert sind; (2) Verfahren, die auf der Kenntnis einer bekannten Signalfolge beruhen (sog. temporal-reference Verfahren), vgl. in S. Ratnavel, A. Paulraj und A.B. Constantinides, "MMSE Space-Time Equalization for GSM Cellular Systems", Proc. IEEE, Vehicular Technology Conference 1996, VTC'96, Atlanta, Georgia, S. 331-335; und (3) sog. "blinde" Verfahren, die bekannte strukturelle Signaleigenschaften zur Signaltrennung und Detektion verwenden, vgl. in A-J. van der Veen, S. Talwar, A. Paulraj "A Subspace Approach to Blind Space-Time Signal Processing for Wireless Communications Systems", IEEE Transactions on Signal Processing, Vol.45, No. 1, Jänner 1997, S. 173-190.

Für die Abwärtsstrecke werden verschiedene Methoden verwendet, die auf unterschiedlichen Schätzungen des Mobilfunkkanals aufbauen. Grundsätzlich werden entweder die Einfallsrichtungen der Signale der Mobilstationen (vgl. z.B. US 5 515 378 A oder US 5 778 324 A EP 755 090 A) verwendet, oder es wird die räumliche Kovarianzmatrix (räumliche Korrelationsmatrix) zur Strahlformung verwendet (vgl. US 5 634 199 A).

Ein schwieriges Problem stellen die unterschiedlichen Trägerfrequenzen in Frequenzduplexsystemen (FDD-Systeme) dar. In FDD-Systemen werden die Signale in der Aufwärts- und in der Abwärtsstrecke auf unterschiedlichen Frequenzen gesendet, und dadurch erfolgt die notwendige Trennung zwischen gesendeten und empfangenen Daten an der Mobil- sowie an der Basisstation. Auf Grund des Frequenzunterschieds ist das Antennenrichtdiagramm bei Verwendung derselben physikalischen Antennengruppe und der selben Antennengewichte (Amplitude und Phase) bei unterschiedlichen Frequenzen unterschiedlich. Deshalb ist es nicht ratsam, die selben Antennengewichte für das Senden und Empfangen an der Basisstation eines zellularen Mobilfunksystems zu verwenden. Die ausschließliche Verwendung der in der Aufwärtsstrecke geschätzten Einfallsrichtung hat mit diesem Frequenzversatz keinerlei Probleme, beschränkt die Strahlformung jedoch auf eine einzelne diskrete Einfallsrichtung, was der physikalischen Natur des Mobilfunkkanals widerspricht und daher zu einem beschränkten Kapazitätsgewinn durch die adaptive Antenne führt. Die Verwendung der räumlichen Kovarianzmatrix der Aufwärtsstrecke bringt jedoch das Problem des Frequenzversatzes mit sich.

Für die Kompensation dieses Frequenzduplexabstandes in der räumlichen Kovarianzmatrix wurden bereits verschiedene Ansätze beschrieben. So wird vorgeschlagen, in der Aufwärtsstrecke die Einfallsrichtung, die Signalleistung und die zugehörige Winkelaufspreizung (Angular Spread) jedes einzelnen Teilnehmers zu schätzen, vgl. T. Trump und B. Ottersten, "Maximum Likelihood Estimation of Nominal Direction of Arrival and Angular Spread Using an Array of Sensors", Signal Processing, Vol. 50, No. 1-2, April 1996, S. 57-69. Aus dieser Schätzung für die Aufwärtsstrecke wird eine Schätzung der räumlichen Kovarianzmatrix für die Abwärtsstrecke gebildet, vgl. auch P. Zetterberg, "Mobile Cellular Communications with Base Station Antenna Arrays: Spectrum Efficiency, Algorithms and Propagation Models", Dissertation, Royal Institute of Technology, Stockholm, Schweden 1997. Diese Methode funktioniert jedoch nur, wenn jede Mobilstation nur eine einzige nominelle Einfallsrichtung in Bezug auf die Basisstation besitzt. Durch Reflexionen an Bergen in ländlichen Gebieten oder großen Gebäudekomplexen in städtischen Gebieten ist diese Voraussetzung oft nicht erfüllt, und daher ist dann dieser Ansatz nicht anwendbar.

Ein weiterer Vorschlag im Stand der Technik geht dahin, in der Basisstation zwei unterschiedliche, mit der verwendeten Wellenlänge skalierte Antennengruppen zum Senden und Empfangen in einem Frequenzduplexsystem zu verwenden, vgl. G.G. Rayleigh, S.N. Diggavi, V.K. Jenes und A. Paulraj, "A Blind Adaptive Transmit Antenna Algorithm for Wireless Communication", Proceedings IEEE International Conference on Communications (ICC'95), IEEE 1995, S.1494-1499, bzw. die entsprechende WO 97/00543 A. Hier müssen jedoch die beiden "angepassten" Antennengruppen sehr exakt gefertigt und kalibriert werden und an exakt der selben Position aufgestellt werden. Außerdem ist eine zweite Antennengruppe notwendig, was die Kosten überproportional erhöht.

Gemäß der bereits erwähnten US 5 634 199 A soll direkt die räumliche Kovarianzmatrix der Abwärtsstrecke durch das Senden von Testsignalen von der Basisstation und das Rücksenden der gemessenen Signale durch die Mobilstation gemessen werden (vgl. auch WO96/37975, wo ebenfalls auf das Senden von Testsignalen hingewiesen wird). Diese Testsignal-Methode benötigt jedoch Systemkapazität für diesen Rückmeldungsprozess und verringert daher die mögliche Kapazitätserhöhung. Weiters müsste der Standard bereits bestehender Mobilfunksysteme geändert werden, da bis jetzt in keinem zellularen Mobilfunksystem eine Rückmeldung der Mobilstation dieser Art vorgesehen ist.

In der US 5 848 060 A wird beschrieben, dass aus den Empfangssignalen der Aufwärtsstrecke deren räumliche Kovarianzmatrix geschätzt wird; die auftretenden relativen Phasen der Matrixelemente werden sodann mit dem Verhältnis der Sendefrequenz zur Empfangsfrequenz (f_{S}/f_{E}) skaliert. Durch die Mehrwegeausbreitung der einzelnen Signale geht jedoch die Frequenz nichtlinear in die Phasenbeziehung der einzelnen Antennenelemente ein. Daher beschränkt sich diese Anwendung auf Fälle mit einer direkten Sichtverbindung zwischen Sender und Empfänger ohne Reflexionen aus unterschiedlichen Richtungen, wie zum Beispiel in der Satellitenkommunikation.

Um eine Kovarianzmatrix für die Abwärtsstrecke zu erhalten, wurde auch vorgeschlagen, eine Rotationsmatrix auf die Kovarianzmatrix der Aufwärtsstrecke anzuwenden, die die Phasen einer aus einer bestimmten Richtung einfallenden Welle mit dem Verhältnis der Sendefrequenz zur Empfangsfrequenz f_{S}/f_{E} korrigiert, vgl. die bereits erwähnte Literaturstelle G. G. Rayleigh, S.N. Diggavi, V.K. Jenes und A. Paulraj, "A Blind Adaptive Transmit Antenna Algorithm for Wireless Communication", Proceedings IEEE International Conference on Communications (ICC'95), IEEE 1995, S. 1494-1499. Jedoch wird hier nur genau die Phasenbeziehung einer Einfallsrichtung in Bezug auf die Basisstation richtig korrigiert. Beim Auftreten von mehreren unterschiedlichen Einfallsrichtungen versagt diese Methode, und sie ist deshalb auch nur für ländliche Gebiete mit einer dominanten Einfallsrichtung anwendbar.

In der vorstehend angeführten Dissertation von P. Zetterberg, "Mobile Cellular Communications with Base Station Antenna Arrays: Spectrum Efficiency, Algorithms and Propagation Models", Royal Institute of Technology, Stockholm, Schweden 1997, ist auch der Vorschlag enthalten, eine Kompensationsmatrix auf die Kovarianzmatrix der Aufwärtsstrecke anzuwenden. Diese Kompensationsmatrix ist nur für sehr kleine relative Duplexabstände 2(f_{S}-f_{E})/(f_{S}+f_{E}) gültig und ist gemittelt über den ganzen Einsatzwinkelbereich der adaptiven Antenne. Diese Methode korrigiert die Frequenzdifferenz nicht, sondern verringert nur die Abweichung und "verschmiert" dabei die in der Kovarianzmatrix enthaltene räumliche Struktur des Mobilfunkkanals über den ganzen Winkelbereich. Aus diesem Grund ist diese Methode keinesfalls einsetzbar.

Schließlich wurde bereits vorgeschlagen, die Kovarianzmatrix der Aufwärtsstrecke in Fourierkoeffizienten zu zerlegen und bei der Sendefrequenz wiederherzustellen, vgl. J.M. Goldberg und J.R. Fonollosa, "Downlink beamforming for spatially distributed sources in cellular mobile communications", Signal Processing Vol.65, No.2, März 1998, S. 181-199. Diese Methode versucht die exakte Phasenbeziehung der einzelnen Signalpfade auf der Sendefrequenz wiederherzustellen, verschmiert aber ebenfalls die räumliche Struktur der Kovarianzmatrix.

Es ist nun Ziel der Erfindung, ein Verfahren bzw. eine Vorrichtung wie eingangs angegeben vorzusehen, mit dem bzw. mit der in effizienter Weise bei FDD-Systemen eine derartige Strahlformung in der Abwärtsstrecke ermöglicht wird, dass die Interferenzen auch bei den von der Basisstation gesendeten, von den Mobilstationen empfangenen Signalen reduziert werden und eine Erhöhung der Anzahl der versorgbaren Benutzer, d.h. Mobilstationen, ermöglicht wird.

Hierzu ist das erfindungsgemäße Verfahren der eingangs angeführten Art dadurch gekennzeichnet, dass die Antennengewichte für das Senden in der Abwärtsstrecke auf Basis des Leistungs-Winkelspektrums der Aufwärtsstrecke der einzelnen Benutzer ermittelt werden, wobei das Leistungs-Winkelspektrum durch Ausblenden unerwünschter Bereiche modifiziert wird.

In entsprechender Weise ist die erfindungsgemäße Vorrichtung der eingangs erwähnten Art dadurch gekennzeichnet, dass die Signalprozessoreinheit zum Ermitteln der Antennengewichte für das Senden in der Abwärtsstrecke auf Basis des Leistungs-Winkelspektrums der Aufwärtsstrecke der einzelnen Benutzer unter dessen Modifikation durch Ausblenden unerwünschter Bereiche eingerichtet ist.

Bei der erfindungsgemäßen Technik wird somit zur Strahlformung in der Abwärtsstrecke das Leistungs-Winkelspektrum der Aufwärtsstrecke der einzelnen Benutzer zu Grunde gelegt, wobei in diesem Leistungs-Winkelspektrum unerwünschte Winkelbereiche ausgeblendet werden, d.h. etwaige Störer werden im Leistungs-Winkelspektrum ausgeblendet, um eine optimale Ausrichtung der Hauptkeule in Richtung des jeweiligen Benutzers zu gewährleisten. Es werden also erfindungsgemäß die wichtigen, nützlichen Bereiche des Leistungs-Winkelspektrums extrahiert und der Ermittlung der Antennengewichte für die Strahlformung in der Abwärtsstrecke zu Grunde gelegt. Untersuchungen haben dabei gezeigt, dass es möglich ist, besonders gute Ergebnisse hinsichtlich Störunterdrückung zu erzielen, wenn nur ein dominanter Teil im Leistungs-Winkelspektrum aus diesem herausgeschnitten wird.

Dabei ist es vorteilhaft, wenn das Leistungs-Winkelspektrum unter Verwendung einer bekannten Signalfolge des Sendesignals, wie Spreizcode, Mittambel etc., geschätzt wird. Auch ist es von Vorteil, wenn das Leistungs-Winkelspektrum der Aufwärtsstrecke auf Basis der räumlichen Kovarianzmatrizen der Aufwärtsstrecke der einzelnen Benutzer bzw. gegebenenfalls von Mittelwerten derselben geschätzt wird. Ferner hat es sich als günstig erwiesen, wenn auf Basis des modifizierten Leistungs-Winkelspektrums der einzelnen Benutzer bzw. von dessen Mittelwert die jeweilige räumliche Kovarianzmatrix der Abwärtsstrecke ermittelt wird. Schließlich ist es vorteilhaft, wenn die räumliche Kovarianzmatrix der Abwärtsstrecke bzw. deren Mittelwert zur Berechnung der Antennengewichte für das Senden verwendet wird.

Bevorzugt wird somit eine Strahlformung der räumlichen Eigenschaften des Mobilfunkkanals in Bezug auf die räumliche Kovarianzmatrix vorgenommen, die aus den vier Schritten
- Schätzung der räumlichen Kovarianzmatrix der Aufwärtsstrecke;
- Bestimmung des Leistungs-Winkelspektrums mit Methoden der spektralen Suche auf der Empfangsfrequenz;
- Rekonstruktion der räumlichen Kovarianzmatrix der Abwärtsstrecke unter Verwendung des geschätzten, modifizierten Leistungs-Winkelspektrums auf der Sendefrequenz; und
- Berechnung der Antennengewichte für jeden Benutzer des physikalischen Kanals besteht.

Die erfindungsgemäße Technik ist uneingeschränkt von den Ausbreitungsverhältnissen der elektromagnetischen Wellen anwendbar. Sie unterliegt keinerlei Einschränkungen in Bezug auf eine einzige dominante Einfallsrichtung pro Teilnehmer und ist ohne zusätzlichen Hardwareaufwand einsetzbar. Es gibt keinerlei Annahmen über den Frequenzunterschied zwischen Sende- und Empfangsfall, und daher funktioniert die hier beschriebene Technik auch unabhängig vom relativen Duplexabstand. Es werden dabei weder aufwendige iterative Näherungsverfahren noch hochauflösende Richtungsschätzungsalgorithmen benötigt, so dass eine sehr recheneffiziente Lösung erzielt ist.

Die Erfindung wird nachstehend anhand von Beispielen und unter Bezugnahme auf die Zeichnung noch weiter erläutert. Es zeigen:
Fig. 1 in einem Schema eine adaptive Antenne mit Strahlformung in der Abwärtsstrecke;
Fig. 2 schematisch eine lineare Antennengruppe mit einer einfallenden Welle, zur Veranschaulichung von Wegunterschieden;
Fig. 3 schematisch eine Vorrichtung zur Strahlformung, wobei eine Basisstation und mehrere Mobilstationen gezeigt sind;
Fig. 4A ein Antennendiagramm bei einer Aufwärtsstrecken-Frequenz;
Fig. 4B ein entsprechendes Antennendiagramm bei der Frequenz der Abwärtsstrecke;
Fig. 5 in einem Ablaufdiagramm die Ermittlung der Antennengewichte für die Strahlformung in der Abwärtsstrecke;
Fig. 6 in einem detaillierten Ablaufdiagramm den Vorgang bei der in Fig. 5 gezeigten Frequenztransformation;
Fig. 7 ein Leistungs-Winkelspektrum eines Benutzers zusammen mit "Störern";
Fig. 8 ein zu Fig. 7 gehöriges Antennendiagramm noch vor der Modifikation;
die Fig. 9 und 10 den Fig. 7 und 8 entsprechende Diagramme des Leistungs-Winkelspektrums und der Antennencharakteristik, nun jedoch nach dem Ausblenden eines Störers; und
Fig. 11 schematisch die Struktur der Signalprozessoreinheit zur Berechnung der Antennengewichte für die Strahlformung.

Die Aufgabe der Strahlformung in der Abwärtsstrecke von zellularen Mobilfunksystemen mit adaptiven Antennen an der Basisstation besteht darin, die Signale der einzelnen Benutzer so von der Basisstation zu senden, dass die meiste Energie vom gewünschten Benutzer empfangen und möglichst wenig Energie zu anderen Benutzern, die dort als Interferenz auftritt, gesendet wird. Eine Strahlungsformung in der Abwärtsstrecke, die diese Anforderungen erfüllt, gewährleistet für jeden Benutzer ein ausreichendes Störverhältnis und somit eine ausreichende Übertragungsqualität (Bitfehlerrate BER). Um dieses Ziel zu erfüllen, muss man die Hauptkeule des Antennendiagrammes in die Richtung des gewünschten Benutzers und Nullstellen im Antennendiagramm in Richtung jener Benutzer legen, die auf der selben Frequenz versorgt werden. Dieses Prinzip ist in Fig. 1 illustriert.

In Fig. 1 ist im Einzelnen schematisch eine adaptive Antenne 1 mit Strahlformung in der Abwärtsstrecke gezeigt, wobei ein Signalprozessor 2 die einzelnen Antennenelemente 1.1, 1.2 bis 1.M mit unterschiedlichen Phasen und Amplituden ansteuert und somit das gewünschte Antennendiagramm 3 bzw. 4 erzeugt. Die Hauptkeulen 5 bzw. 6 des Antennendiagramms 3 bzw. 4 zeigen in Richtung eines jeweiligen Benutzers 7 bzw. 8, wobei Nullstellen 9 bzw. 10 im Antennendiagramm 3 bzw. 4 in Richtung des jeweils anderen Benutzers 8 bzw. 7 zeigen.

Durch die unterschiedliche Gewichtung der einzelnen Elemente der Antennengruppe 1 wird die Form des Antennendiagrammes 3 bzw. 4 festgelegt. Dies wird nachfolgend am Beispiel einer linearen Antennengruppe an Hand der Fig. 2 erklärt. Fig. 2 zeigt dabei schematisch eine aus einer Richtung θ auf die Antennenelemente 1.1, 1.2, 1.3...1.M einfallende Welle.

In Fig. 2 ist ferner mit d der Abstand zwischen den einzelnen Antennenelementen und mit ΔL der Wegunterschied der Welle von einem Antennenelement, z.B. 1.2, zum nächsten Antennenelement, z.B. 1.3, bezeichnet. Der Abstand d liegt dabei beispielsweise in der Größenordnung der Wellenlänge und ist vorzugsweise kleiner als die Wellenlänge (z.B. ungefähr gleich der halben Wellenlänge).

Der Wegunterschied ΔL der elektromagnetischen Welle von einem Antennenelement zum nächsten entspricht einem Phasenunterschied des Empfangssignals, der wie folgt angeschrieben werden kann$\text{Δϕ = 2π} \text{d} \text{·} \frac{\text{f}}{\text{c}} \text{·sin(θ)}$ und der von der Wellenlänge des gesendeten Signales abhängt. In dieser Beziehung bezeichnet weiters f die Trägerfrequenz des gesendeten Signals und c die Lichtgeschwindigkeit. Auf Grund dieser Beziehung ergibt sich für die Gruppenantwort der adaptiven Antenne 1 auf diese einfallende Welle, die auch "Array Steering Vector" *a*(θ,*f*) genannt wird,$\text{a} \text{(θ,} \text{f} \text{) = [1} \text{e} {\text{}}^{\text{j} \text{·2π} \text{d} \text{·} \frac{\text{f}}{\text{c}} \text{·sin(θ)}} \text{...} \text{e} {\text{}}^{\text{j} \text{·2π} \text{d} \text{·} \frac{\text{f}}{\text{c}} \text{·(} \text{M} \text{- 1)·sin(θ)}} \text{].}$

Wie aus dieser Beziehung ersichtlich, ist die Gruppenantwort der Antennengruppe 1 sowohl von der Einfallsrichtung der Welle als auch von der Trägerfrequenz abhängig.

In zellularen Mobilfunknetzen gibt es nicht nur einen einzigen Ausbreitungspfad, sondern es tritt Mehrwegeausbreitung auf. Das bedeutet, dass mehrere Ausbreitungspfade mit unterschiedlicher Weglänge und unterschiedlichen Richtungen zwischen der Basisstation und der Mobilstation existieren. Systematisch ist diese Mehrwegeausbreitung in Fig. 3 skizziert.

Im Einzelnen ist in Fig. 3 eine Basisstation 11 mit einer adaptiven Antenne 1 mit neun Antennenelementen 1.1...1.9 und mit einer Mehrwegeausbreitung zwischen der Basisstation 11 und Mobilstationen (MS) 7, 8 veranschaulicht, wobei die Mehrwegeausbreitung beispielsweise zufolge von Reflexionen an Gebäuden 12 zustandekommt.

Die einzelnen Signale überlagern sich in der Aufwärtsstrecke an den Antennenelementen 1.1 bis 1.9 der linearen Antennengruppe 1 und in der Abwärtsstrecke an der Antenne des jeweiligen Handys 7, 8. Ob sich die einzelnen Signale konstruktiv oder destruktiv überlagern, hängt von der Phasenbeziehung der einzelnen Wellen zueinander ab. Da in einem FDD-System für die Aufwärts- und die Abwärtsstrecke unterschiedliche Trägerfrequenzen verwendet werden, ändern sich auch die Phasenbeziehungen der Wellen zueinander. Aus diesem Grund ist der Schwund (die konstruktive und destruktive Überlagerung) in der Aufwärts- und Abwärtsstrecke absolut unkorreliert. Aber nicht nur der Schwund auch das Antennendiagramm verändert sich durch die Frequenzverschiebung. Sowohl die Position der Hauptkeule als auch die Position der Nullstellen und deren Form in der Gruppenrichtcharakteristik ändern sich sehr stark, wie in den Fig. 4A und 4B illustriert ist. Dabei zeigt Fig. 4A ein Antennendiagramm für die Frequenz der Aufwärtsstrecke und Fig. 4B ein entsprechendes Antennendiagramm für die Frequenz der Abwärtsstrecke. Wie aus Fig.4A ersichtlich kommen für einen Benutzer B1 die Signale aus den Richtungen -20° und 40° und für einen Benutzer B2 aus den Richtungen -50° und 10°. Hingegen liegen die Hauptkeulen bei Verwendung der selben Antennengewichte in der Abwärtsstrecke (s. Fig.4B) für den Benutzer B1 bei -18° und 35° und für den Benutzer B2 bei -45° und 8°. (Als Trägerfrequenzen wurden hierbei folgende Werte zugrundegelegt: f_{E}=1920MHz, f_{S}=2110MHz.)

Wie aus den Fig. 4A und 4B zu ersehen ist, sind sowohl die Nullstellen als auch die Hauptkeulen in ihrer Richtung auf Grund der unterschiedlichen Frequenzen verschoben. Der Einfluss auf die Hauptkeulen ist jedoch nicht so stark, da sie ohnehin sehr breit sind und sich deshalb nur ein um maximal 0,5dB kleinerer Antennengewinn ergibt. Die Nullstellen in Richtung des jeweils anderen Benutzers sind jedoch sehr schmal, und bei Verwendung der selben Antennengewichte für die Abwärtsstrecke wie für die Aufwärtsstrecke wird die erzeugte Störung für den jeweils anderen Benutzer drastisch erhöht. Aus diesem Grund ist es nicht ratsam, die selben Antennengewichte für das Empfangen und für das Senden an der Basisstation 11 zu verwenden.

Wegen der Frequenzverschiebung ist also der Schwund zwischen Sende- und Empfangsfall unkorreliert, und es ergibt sich ein anderes Antennendiagramm bei Verwendung der selben Antennengewichte.

Der unkorrelierte Schwund kann nicht kompensiert werden, da sämtliche Pfadlängen bekannt sein müssten, was unmöglich ist. Mit einer geeigneten Strahlformung kann jedoch der Einfluss der Trägerfrequenz auf das Antennendiagramm kompensiert werden, wodurch in der Folge die für die anderen Benutzer erzeugte Störung verringert und die Übertragungsqualität und Systemkapazität gesteigert wird.

Für diese Signalformung wird in der Basisstation 11 eine Signalprozessoreinheit 2 verwendet, vgl. Fig. 3, die auf Basis der empfangenen Signale für die Ansteuerung der Antennenelemente 1.1 bis 1.M Antennengewichte insbesondere auch für die Abwärtsstrecke ermittelt. Dabei werden beispielsweise im Mobilfunksystem K Benutzer B1 bis BK gleichzeitig versorgt, und die Antennengruppe 1 besteht, allgemein formuliert, aus M Antennenelementen 1.1 bis 1.M. Die empfangenen Signale werden bei 13 bandbegrenzt (Filterung mit Kanalselektionsfilter) und bei 14 ins Basisband gemischt, bei 15 verstärkt und bei 16 digitalisiert, und in der Signalprozessoreinheit 2 werden die Signale mit Hilfe adaptiver Algorithmen detektiert. In der Abwärtsstrecke werden dann die Signale entsprechend gewichtet, moduliert (bei 14) und von der Antenne 1 abgestrahlt. In Fig. 3 ist dabei schematisch der Signalaustausch zwischen der Basisstation 11 und dem Zugangsnetz 17 ergänzend veranschaulicht.

In Fig. 5 ist ein Ablaufdiagramm gezeigt, dass die Auswertung der Eingangssignale bis hin zur Ermittlung der Antennengewichte für die gewünschte Strahlformung in der Abwärtsstrecke schematisch veranschaulicht.

Wie in Fig. 5 dargestellt, dient eine Matrix X von verrauschten Eingangssignalen mehrerer Gleichkanalsignale als Eingangsdatensatz, der in der Signalprozessoreinheit 2 weiter bearbeitet werden soll. Die Matrix X enthält N Abtastwerte mit kritischer Abtastung (Abtastrate 1/T) von K Gleichkanalsignalen, die von den M Einzelelementen der Gruppenantenne 1 abgeleitet sind, sowie Interferenzsignale aus benachbarten Zellen, die dieselben Frequenzen verwenden. Unter Zuhilfenahme einer bekannten Signalfolge Sₖ (Block 31 in Fig. 5) des gesendeten Signals, mit k=1 bis K, wie dem Spreizcode in CDMA-Systemen oder den Prä- oder Mittambeln in TDMA-Systemen, werden nun die Kanalimpulsantworten jedes der K Benutzer B1 bis BK an jedem Antennenelement 1.1 bis 1.M im Schritt 30 geschätzt ("Teilnehmererkennung"). Dabei können die Kanalimpulsantworten jedes Teilnehmers B1 bis BK mit an sich bekannten Methoden unabhängig voneinander geschätzt werden (zum Beispiel durch Korrelation mit der bekannten Signalfolge Sₖ) oder in einem Schritt alle gleichzeitig (zum Beispiel mit der Methode der kleinsten Fehlerquadrate).

Mehr im Detail werden die Kanalimpulsantworten aus den empfangenen Daten X und der bekannten Signalfolge Sₖ geschätzt (Prä-, Mittambel in TDMA, oder Spreizcode in CDMA-Systemen), wobei das Empfangssignal folgendermaßen dargestellt werden kann: darin bezeichnen hₖ(t,τ) und Sₖ(t) die zeitvariante Impulsantwort zum Zeitpunkt t und das gesendete Signal des k-ten Benutzers; und N(t) bezeichnet den Vektor mit dem thermischen Rauschen an den Antennenelementen 1.1 bis 1.M. Die Summation berücksichtigt, dass man die Signale von allen K Benutzern B1 bis BK empfängt. Aus dieser Beziehung kann man nun die Kanalimpulsantworten der Benutzer B1 bis BK schätzen.

In TDMA-Systemen kann man dazu die erwähnten Prä- oder Mittambeln verwenden - entweder für alle Benutzer zugleich (gemeinsame Schätzung) oder für jeden Benutzer separat. Die separate Schätzung kann ebenfalls mit der Methode der kleinsten Fehlerquadrate durchgeführt werden, was in zeitdiskreter Schreibweise wie folgt dargestellt werden kann:

Die gemeinsame Schätzung kann folgendermaßen erfolgen:

Das entspricht einer gemeinsamen Schätzung mit der Methode der kleinsten Fehlerquadrate. Das Bilden der Pseudoinversen einer Matrix wird dabei durch "#" bezeichnet.

In CDMA-Systemen verwendet man das Ausgangssignal eines auf den verwendeten Spreizcode signalangepassten Filters. Dieses signalangepasste Filter ist ein Standardempfängerbestandteil von CDMA-Systemen; eine Beschreibung der entsprechenden Beziehungen für die Schätzung kann sich hier erübrigen.

Die Kanalimpulsantwortmatrizen Hₖ mit k=1 bis K (für die Benutzer B1 bis BK) beinhalten die gesamte benötigte Information für den Strahlformungsprozess. Die Kanalimpulsantwortmatrizen besitzen folgende Struktur${\text{H}}_{\text{k}} \text{= [} {\text{h}}_{\text{k}} \text{(0)} {\text{h}}_{\text{k}} \text{(} \text{T} \text{) ...} {\text{h}}_{\text{k}} \text{((} \text{L -} \text{1)·} \text{T} \text{)],}$ wobei hₖ(t) der Vektor der Kanalimpulsantwort zum Zeitpunkt t ist. Bei dieser Darstellung wird angenommen, dass die Kanalimpulsantwort eine Länge von L Abtastwerten besitzt.

Mit Hilfe dieser Kanalimpulsantworten werden nun die räumlichen Kovarianzmatrizen der Aufwärtsstrecke der einzelnen Benutzer berechnet, s. Schritt 40 in Fig. 5.

Ein Signal, dass aus einer Richtung θ an der Antennengruppe 1 einfällt, ergibt eine Gruppenantwort, die gleich dem bereits erwähnten Array Steering Vector a(θ,f) ist. Die räumliche Kovarianzmatrix R(f) dieses Signals ist in diesem Fall als$\text{R} \text{(} \text{f} \text{) =} \text{E} \text{{} \text{a} \text{(θ,} \text{f} \text{)·} {\text{a}}^{\text{H}} \text{(θ,} \text{f} \text{)}}$ definiert. Normalerweise gibt es viele Ausbreitungspfade mit unterschiedlichen Empfangsleistungen. Aus diesem Grund kann die räumliche Kovarianzmatrix wie folgt dargestellt werden

In der Kanalimpulsantwort sind sämtliche Signale mit den Gruppenantworten und den zugehörigen Signalstärken enthalten. Aus diesem Grund und durch das Ersetzen der Erwartungswertbildung durch den zeitlichen Mittelwert (im zeitdiskreten Mittelwert der Abtastwerte) kann man die räumliche Kovarianzmatrix wie folgt darstellen

Mit dieser Beziehung werden daher die Kovarianzmatrizen der Aufwärtsstrecke der Benutzer B1 bis BK geschätzt. Die räumliche Kovarianzmatrix Rₖ ist ebenfalls frequenzabhängig. Die räumliche Kovarianzmatrix Rₖ der Aufwärtsstrecke wird im Allgemeinen zur Berechnung der komplexen Antennengewichte für den Empfang mit adaptiven Antennen verwendet. Die Verwendung dieser Antennengewichte für die Abwärtsstrecke verschiebt aber die Nullstellen, wie bereits erläutert. Aus diesem Grund muss man versuchen, die räumliche Kovarianzmatrix Rₖ von der Empfangsfrequenz f_{E} der Basisstation auf die Sendefrequenz f_{S} zu transformieren, um die Antennengewichte für die Abwärtsstrecke berechnen zu können.

Diese Frequenztransformation ist in Fig. 5 beim Schritt 50 angedeutet, wobei die Frequenztransformation die räumliche Struktur des Mobilfunkkanals, die in der räumlichen Kovarianzmatrix Rₖ enthalten ist, von der Empfangsfrequenz der Basisstation (Frequenz der Aufwärtsstrecke) f_{E} auf die Sendefrequenz der Basisstation (Frequenz der Abwärtsstrecke) f_{S} transformiert. Diese Technik ist in Fig. 6 genauer gezeigt und wird in der Folge detaillierter beschrieben.

Die geschätzten räumlichen Kovarianzmatrizen Rₖ der K Benutzer der Abwärtsstrecke werden so gebildet, dass sie hermitisch sind. Das bedeutet, dass alle Einfallsrichtungen als voneinander unabhängig angesehen werden. Die Kovarianzmatrizen Rₖ (f_{S}) bei der Sendefrequenz f_{S}, die am Ende von Schritt 50 erhalten werden, werden dazu verwendet, um die optimalen Antennengewichte für das Senden in der Abwärtsstrecke zu berechnen. Dies wird im Schritt 60 in Fig. 5 durchgeführt. Es können dazu sämtliche Strahlformungsalgorithmen benutzt werden, die auf der Kenntnis der räumlichen Kovarianzmatrix beruhen. Die Signale für die einzelnen Benutzer werden nun mit deren Antennengewichten multipliziert (gewichtet) und von der Basisstation 11 gesendet.

Zur Frequenztransformation (Schritt 50) gemäß Fig. 6 ist im Detail folgendes auszuführen: Wie bereits beschrieben, ist der Schwund (die Phasenbeziehung) der einzelnen Signalpfade in Abund Aufwärtsstrecke unkorreliert. Nur die Einfallsrichtungen der einzelnen Teilwellen und deren mittlere Signalstärke (Leistung) sind in der Auf- und Abwärtsstrecke gleich. Zur Strahlformung wird daher das geschätzte Leistungs-Winkelspektrum verwendet, um die räumliche Kovarianzmatrix zu rekonstruieren. Das Leistungs-Winkelspektrum enthält die Leistung, die aus dem jeweiligen Winkelbereich empfangen wird. Genau dieser Parameter ist in Ab- und Aufwärtsstrecke gleich. Aus diesem Grund ist die gesamte Information, die für das Senden in der Abwärtsstrecke genutzt werden kann, in der rekonstruierten Kovarianzmatrix wieder enthalten. Da nur die mittlere Signalstärke gleichbleibt und nicht die momentane, kann eine zeitliche Mittelung inkludiert werden. Die zeitliche Mittelung kann an drei Stellen durchgeführt werden:
(1) Mittelung der Kovarianzmatrizen bei der Empfangsfrequenz (Aufwärtsstrecke)
(2) Mittelung des Leistungs-Winkelspektrums (nach Schritt 52 in Fig. 6)
(3) Mittelung der Kovarianzmatrizen bei der Sendefrequenz (Abwärtsstrecke)

Wo die Mittelung erfolgt ist im Prinzip egal - es hat sich bei Untersuchungen gezeigt, dass die Mittelung der Kovarianzmatrix bei der Empfangsfrequenz besonders gute Ergebnisse liefert.

In Fig. 6 ist die Leistungs-Winkelspektrum-Schätzung bei Block 52 gezeigt, wobei von den Kovarianzmatrizen Rₖ(f_{E}) der Aufwärtsstrecke für den k-ten Benutzer ausgegangen wird. Bei dieser Leistungs-Winkelspektrum-Schätzung können prinzipiell alle an sich bekannten Verfahren der spektralen Suche herangezogen werden.

Das Leistungs-Winkelspektrum APSₖ (Azimuthal Power Spectrum) kann durch die Maximum Likelihood Methode (auch Minimum Varianz Methode oder Capon's Methode genannt, gezeigt in D.H. Johnson, D.E. Dudgeon, "Array Signal Processing - Concepts and Techniques", Prentice Hall, Inc., Englewood Cliffs (New Jersey), 533 S.) wie folgt geschätzt werden:${\text{APS}}_{\text{k}} \text{=} {\text{P}}_{\text{k}} \text{(θ) =} \frac{\text{1}}{{\text{a}}^{\text{H}} \text{(θ,} {\text{f}}_{\text{E}} \text{)·(} {\text{R}}_{\text{k}} \text{(} {\text{f}}_{\text{E}} {\text{))}}^{\text{-1}} \text{·} \text{a} \text{(θ,} {\text{f}}_{\text{E}} \text{)}} \text{.}$

In dieser Beziehung ist a(θ, f_{E} ) der "Array Steering Vector" der Aufwärtsstrecke, der von der Empfangsfrequenz f_{E}, dem Interelementabstand d der linearen Antennengruppe mit M Elementen und der Richtung θ wie folgt abhängig ist:$\text{a} \text{(} {\text{θ, f}}_{\text{E}} \text{) = [1} \text{e} {\text{}}^{\text{j} \text{·2π} \text{d} \text{·} \frac{{\text{f}}_{\text{E}}}{\text{c}} \text{·sin(θ)}} \text{...} \text{e} {\text{}}^{\text{j} \text{·2π} \text{d} \text{·} \frac{{\text{f}}_{\text{E}}}{\text{c}} \text{·(} \text{M} \text{- 1) ·sin(θ)}} \text{].}$

Das bedeutet, dass bei Kenntnis der Geometrie der gleichförmigen, linearen Antennengruppe 1 (Verhältnis des Antennenelementabstandes d zur Empfangswellenlänge λ_{E}, d.h. d/λ_{E}) das Leistungs-Winkelspektrum APSₖ jedes der K Benutzer geschätzt wird. Dieser Schritt kann selbstverständlich auch mit anderen, ähnlichen Verfahren der spektralen Suche durchgeführt werden. Das Leistungs-Winkelspektrum APSₖ enthält keinerlei Phasenbeziehungen der einzelnen Signalpfade des Mobilfunkkanals zueinander, was weder notwendig noch sinnvoll ist, da durch die unterschiedliche Sende- und Empfangsfrequenz in einem Frequenzduplexsystem der Schwund und die Phasenbeziehungen durch die Mehrwegeausbreitung absolut unkorreliert sind.

In Fig. 7 ist ein Beispiel für ein geschätztes Leistungs-Winkelspektrum APSₖ eines Benutzers Bk gezeigt, der sich in der Richtung +10° von der Basisstation 11 aus gesehen befindet. Die strichlierte Linie in Fig. 7 skizziert das geschätzte Leistungs-Winkelspektrum einiger Gleichkanalsstörer, die sich auf -30°, +12° und 50° befinden.

Im Schritt 54 in Fig. 6 werden sodann die dominanten Bereiche des Leistungs-Winkelspektrums APSₖ extrahiert. Dabei muss nicht unbedingt das gesamte Leistungs-Winkelspektrum APSₖ zur Rekonstruktion der räumlichen Kovarianzmatrix herangezogen werden, sondern es können auch nur jene Winkelbereiche verwendet werden, aus denen der größte Teil der Signale in der Aufwärtsstrecke empfangen wird, wobei daher die Antennenkeulen in diese Winkelbereiche gerichtet werden bzw. in Bezug auf die Interferenz nur in solche Winkelbereiche Nullstellen im Antennendiagramm gelegt werden. Diese Technik, einige Winkelbereiche auszublenden, um z.B. nur Nullstellen in die Richtung der dominanten Störer zu legen oder Nullstellen in Richtung jener Störer zu vermeiden, die in ungefähr der selben Richtung liegen wie der gewünschte Benutzer und dadurch das Antennendiagramm negativ beeinflussen, ist beispielhaft in Fig. 8 (in Verbindung mit Fig. 7) sowie in den Fig. 9 und 10 veranschaulicht. Während Fig. 7 das geschätzte Leistungs-Winkelspektrum des gewünschten Benutzers und der Störer zeigt, veranschaulicht Fig. 8 die Antennenrichtcharakteristik zu diesem Szenario.

In Fig. 7 ist ersichtlich, dass ein Störer und der gewünschte Benutzer ungefähr in der selben Richtung (+12° bzw. +10°)liegen. Versucht man die in die Richtung dieses einen Störers gesendete Energie, der auf +12° von der Basisstation aus gesehen liegt, zu verringern, so zeigt die Hauptkeule nicht exakt in die Richtung des gewünschten Benutzers.

Um diesen Effekt zu unterdrücken, besteht die Möglichkeit, den Anteil des einen Störers im Leistungs-Winkelspektrum zu unterdrücken, und dadurch die Verschiebung der Hauptkeule zu verhindern. Diese Anwendung der Modifikation des Leistungs-Winkelspektrums ist in Fig. 9 dargestellt, und Fig. 10 zeigt das entsprechend modifizierte Antennendiagramm.

Bei der Verwendung des modifizierten Leistungs-Winkelspektrums zur Strahlformung in der Abwärtsstrecke zeigt nun die Hauptkeule im Antennendiagramm (Fig. 10) wieder in Richtung des gewünschten Benutzers (+10°). Besonders in CDMA-Systemen (die Systeme der 3. Mobilfunkgeneration wie UMTS beruhen alle auf CDMA) mit vielen Benutzern, die auf einem Kanal versorgt werden, kann die Trennbarkeit der Benutzer im Winkel (mehrere Benutzer liegen nicht in der selben Richtung, was einen Mindestabstand der Winkel, in der die Benutzer liegen, bedingt) bei weitem nicht gewährleistet werden. Aus diesem Grund kann der hier dargestellte Fall in CDMA-Systemen häufig auftreten.

Schätzfehler in den Kovarianzmatrizen der Benutzer bzw. der Störer verstärken den hier gezeigten Effekt. In real operierenden Systemen ist das eventuelle Ausblenden von bestimmten Bereichen im Leistungs-Winkelspektrum deshalb oft erforderlich.

Danach wird im Schritt 56 von Fig. 6 mit dem geschätzten, modifizierten Leistungs-Winkelspektrum APS_{k,mod} die räumliche Kovarianzmatrix (Korrelationsmatrix) Rₖ(f_{S}) des Mobilfunkkanals der Abwärtsstrecke der K Benutzer rekonstruiert. Dies geschieht nach folgendem Verfahren:

Das Leistungs-Winkelspektrum kann natürlich nicht kontinuierlich, sondern nur diskret mit einer bestimmten Winkelauflösung bestimmt werden. In ausführlichen Computersimulationen hat sich dabei gezeigt, dass eine Auflösung von rund einem Grad ausreichend ist. Daraus ergibt sich, dass das vorstehende Integral durch eine diskrete Summe mit verhältnismäßig wenig Summanden ersetzt werden kann. Die diskrete Summe sieht folgendermaßen aus: P_{k,mod}(θ) bezeichnet hier das modifizierte Leistungs-Winkelspektrum des k-ten Benutzers.

Das beschriebene Verfahren zeichnet sich dadurch aus, dass die gesamte Richtungsinformation des Mobilfunkkanals für die Strahlformung in der Abwärtsstrecke genutzt wird, ohne einen Fehler durch die Duplexfrequenz zu begehen, und daher derselbe Gewinn in der Abwärtsstrecke von zellularen Mobilfunksystemen mit Frequenzduplex möglich ist wie in Zeitduplexsystemen. Dabei werden keinerlei Annahmen über die Anzahl von diskreten Einfallsrichtungen oder geringen Duplexabstand verwendet, und daher ist die beschriebene Technik ohne Einschränkungen einsetzbar. Weiters werden die räumliche Kovarianzmatrix bzw. die Kanalimpulsantworten zur Strahlformung der Abwärtsstrecke verwendet, die auch zur Detektion in der Aufwärtsstrecke benötigt werden und daher nicht extra berechnet werden müssen.

Am Ausgang der Frequenztransformation gemäß Block 50 werden somit die Kovarianzmatrizen Rₖ der Abwärtsstrecke (Rₖ(f_{S})) für den k-ten Teilnehmer erhalten, und diese werden abschließend im Schritt 60 gemäß Fig. 5 der Strahlformung, d.h. der Ermittlung der Antennengewichte für die Abwärtsstrecke, zu Grunde gelegt. Wie bereits erwähnt, können sämtliche bekannte Algorithmen zur Strahlformung verwendet werden, die auf der Kenntnis der räumlichen Kovarianzmatrix beruhen. Im Folgenden wird als Beispiel ein Algorithmus erläutert, der in der Literatur ein Standardalgorithmus zur Berechnung der Antennengewichte in der Aufwärtsstrecke ist (vgl. z.B. P. Zetterberg, und B. Ottersten: "The Spectrum Efficiency of a Basestation Antenna Array System for Spatially Selective Transmission", IEEE Transactions on Vehicular Technology, Vol. 44, pp. 651-660, August 1995).

Kennt man die Kovarianzmatrix der einzelnen Benutzer und der Störer, so kann man aus dieser Information die Antennengewichte berechnen. Rₖ(f_{S}) bezeichnet die Kovarianzmatrix des k-ten Benutzers und Qₖ(f_{S}) die Kovarianzmatrix der Störung für den k-ten Benutzer bei der Sendefrequenz f_{S}. Der Gewichtsvektor wird aus dieser Information als der dominante verallgemeinerte Eigenvektor des Matrixpaares [Rₖ(f_{S}),Qₖ(f_{S})] berechnet. Beim Empfang in der Aufwärtsstrecke maximiert diese Methode das Verhältnis von empfangenem Nutzstörleistungs-Verhältnis SNIRₖ. In der Abwärtsstrecke wird das Verhältnis von erzeugter Signalleistung für den gewünschten Benutzer zu erzeugter Interferenzleistung für die anderen Benutzer maximiert. Mathematisch kann man dieses Problem wie folgt darstellen:

Zur Detektion in der Aufwärtsstrecke verwendet man die Kovarianzmatrizen bei der Empfangsfrequenz und für das Berechnen der Antennengewichte für die Abwärtsstrecke die frequenztransformierten Kovarianzmatrizen (bei der Sendefrequenz der Basisstation). Es wird jedoch der selbe Algorithmus zur Berechnung der komplexen Antennengewichte für das Empfangen und das Senden mit der adaptiven Antenne 1 verwendet. Aus diesem Grund, und weil die räumliche Kovarianzmatrix für den Empfang in der Aufwärtsstrecke im Allgemeinen verwendet wird, ist dieses Verfahren zur Strahlformung für die Abwärtsstrecke von Systemen mit Frequenzduplex sehr einfach, und man benötigt im Vergleich zur Aufwärtsstrecke nur die Frequenztransformation der räumlichen Kovarianzmatrix zusätzlich, wie schematisch in Fig. 11 bei 70 dargestellt ist.

In Fig. 11 ist dabei ganz allgemein die Struktur der Signalprozessoreinheit 2 zur Berechnung der Antennengewichte für die adaptive Antenne 1 gezeigt, wobei die Empfangssignale bei 71 schematisch angedeutet sind. Bei 72 ist die Einheit zur Schätzung der Aufwärts-Kovarianzmatrizen Rₖ veranschaulicht, und die Strahlformungseinheit ist bei 73 gezeigt. Die ermittelten Antennengewichte sind mit Wₖ(f_{S}) für die Abwärtsstrecke und mit Wₖ(f_{E}) für die Aufwärtsstrecke bezeichnet.

## Patentansprüche

1. Verfahren zur Strahlformung für eine, mehrere Antennenelemente (1.1 bis 1.M) enthaltende adaptive Antennengruppe in der Abwärtsstrecke von Frequenzduplexsystemen, wobei für die Antennenelemente (1.1 bis 1.M) Antennengewichte (Wₖ(f_{S})) für das Senden in der Abwärtsstrecke auf Basis von Richtungsinformation der Aufwärtsstrecke ermittelt werden, **dadurch gekennzeichnet, dass** die Antennengewichte (Wₖ(f_{S})) für das Senden in der Abwärtsstrecke auf Basis des Leistungs-Minkelspektrums (APSₖ) der Aufwärtsstrecke der einzelnen Benutzer (B1 bis BK) ermittelt werden, wobei das Leistungs-Winkelspektrum (APSₖ) durch Ausblenden unerwünschter Winkelbereiche modifiziert wird.

2. Verfahren nach Anspruch 1, **dadurch gekennzeichnet, dass** das Leistungs-Winkelspektrum (APSₖ) unter Verwendung einer bekannten Signalfolge (Sₖ) des Sendesignals, wie z.B. Spreizcode oder Mittambel, geschätzt wird.

3. Verfahren nach Anspruch 1 oder 2, **dadurch gekennzeichnet, dass** das Leistungs-Winkelspektrum (APSₖ) auf Basis der räumlichen Kovarianzmatrizen (Rₖ(f_{E})) der Aufwärtsstrecke der einzelnen Benutzer (B1 bis BK) geschätzt wird.

4. Verfahren nach Anspruch 3, **dadurch gekennzeichnet, dass** das Leistungs-Winkelspektrum (APSₖ) auf Basis von Mittelwerten der räumlichen Kovarianzmatrizen (Rₖ(f_{E})) der Aufwärtsstrecke der einzelnen Benutzer geschätzt wird.

5. Verfahren nach einem der Ansprüche 1 bis 4, **dadurch gekennzeichnet, dass** auf Basis des modifizierten Leistungs-Winkelspektrums (APSₖ) der einzelnen Benutzer die jeweilige räumliche Kovarianzmatrix (Rₖ(f_{S})) der Abwärtsstrecke ermittelt wird.

6. Verfahren nach Anspruch 5, **dadurch gekennzeichnet, dass** die räumliche Kovarianzmatrix (Rₖ(f_{S})) der Abwärtsstrecke auf Basis des Mittelwerts des modifizierten Leistungs-Winkelspektrums (APSₖ) ermittelt wird.

7. Verfahren nach Anspruch 5, **dadurch gekennzeichnet, dass** der Mittelwert der räumlichen Kovarianzmatrix (Rₖ(f_{S})) der Abwärtsstrecke zur Berechnung der Antennengewichte (Wₖ(f_{S})) für das Senden verwendet wird.

8. Vorrichtung zur Strahlformung für eine, mehrere Antennenelemente (1.1 bis 1.M) enthaltende adaptive Antennengruppe in der Abwärtsstrecke von Frequenzduplexsystemen, mit einer Signalprozessoreinheit (2) zum Ermitteln von Antennengewichten (Wₖ(f_{S})) für die Antennenelemente (1.1 bis 1.M) für das Senden in der Abwärtsstrecke auf Basis von Richtungsinformation der Aufwärtsstrecke, **dadurch gekennzeichnet, dass** die Signalprozessoreinheit (2) zum Ermitteln der Antennengewichte (Wₖ(f_{S})) für das Senden in der Abwärtsstrecke auf Basis des Leistungs-Winkelspektrums (APSₖ) der Aufwärtsstrecke der einzelnen Benutzer (B1 bis BK) unter dessen Modifikation durch Ausblenden unerwünschter Winkelbereiche eingerichtet ist.

9. Vorrichtung nach Anspruch 8, **dadurch gekennzeichnet, dass** die Signalprozessoreinheit (2) zur Schätzung des Leistungs-Winkelspektrums (APSₖ) eine bekannte Signalfolge (Sₖ) des Sendesignals, wie z.B. Spreizcode oder Mittambel, zugeführt erhält.

10. Vorrichtung nach Anspruch 8 oder 9, **dadurch gekennzeichnet, dass** die Signalprozessoreinheit (2) zur Schätzung des Leistungs-Winkelspektrums (APSₖ) auf Basis der räumlichen Kovarianzmatrizen (Rₖ(f_{E})) der Aufwärtsstrecke der einzelnen Benutzer (B1 bis BK) eingerichtet ist.

11. Vorrichtung nach Anspruch 10, **dadurch gekennzeichnet, dass** die Signalprozessoreinheit (2) die Mittelwerte der räumlichen Kovarianzmatrizen (R_{K}(f_{E})) der Aufwärtsstrecke bildet.

12. Vorrichtung nach einem der Ansprüche 8 bis 11, **dadurch gekennzeichnet, dass** die Signalprozessoreinheit (2) zur Ermittlung der jeweiligen räumlichen Kovarianzmatrix (Rₖ(f_{S})) der Abwärtsstrecke auf Basis des modifizierten Leistungs-Winkelspektrums (APSₖ) der einzelnen Benutzer (B1 bis BK) eingerichtet ist.

13. Vorrichtung nach Anspruch 12, **dadurch gekennzeichnet, dass** die Signalprozessoreinheit (2) zur Ermittlung der jeweiligen räumlichen Kovarianzmatrix (Rₖ(f_{S})) der Abwärtsstrecke den Mittelwert des modifizierten Leistungs-Winkelspektrums (APS_{K}) bildet.

14. Vorrichtung nach Anspruch 12, **dadurch gekennzeichnet, dass** die Signalprozessoreinheit (2) zur Berechnung der Antennengewichte (Wₖ(f_{S})) für das Senden den Mittelwert der räumlichen Kovarianzmatrix (Rₖ(f_{S})) der Abwärtsstrecke bildet.

## Claims

1. A beamforming method for an adaptive antenna array including several antenna elements (1.1. to 1.M) in the downlink of frequency duplex systems, wherein antenna weights (Wₖ(f_{S})) are determined for the antenna elements (1.1 to 1.M) for downlink transmission on the basis of directional information of the uplink, **characterized in that** the antenna weights (Wₖ(f_{S})) for downlink transmission are determined on the basis of the power angle spectrum (APSₖ) of the uplink of the individual users (B1 to BK), wherein the power angle spectrum (APSₖ) is modified by masking out undesired angular regions.

2. A method according to claim 1, **characterized in that** the power angle spectrum (APSₖ) is estimated using a known signal sequence (Sₖ) of the transmission signal, such as, e.g., spread code or midamble.

3. A method according to claim 1 or 2, **characterized in that** the power angle spectrum (APSₖ) is estimated on the basis of the spatial covariance matrices (Rₖ(f_{E})) of the uplink of the individual users (B1 to BK).

4. A method according to claim 3, **characterized in that** the power angle spectrum (APSₖ) is estimated on the basis of mean values of the spatial covariance matrices (Rₖ(f_{E})) of the uplink of the individual users.

5. A method according to any one of claims 1 to 4, **characterized in that** the respective spatial covariance matrix (Rₖ(f_{S})) of the downlink is determined on the basis of the modified power angle spectrum (APSₖ) of the individual users.

6. A method according to claim 5, **characterized in that** the spatial covariance matrix (Rₖ(f_{S})) of the downlink is determined on the basis of the mean value of the modified power angle spectrum (APSₖ).

7. A method according to claim 5, **characterized in that** the mean value of the spatial covariance matrix (Rₖ(f_{S})) of the downlink is used to calculate the antenna weights (Wₖ(f_{S})) for transmission.

8. A beamforming device for an adaptive antenna array including several antenna elements (1.1. to 1.M) in the downlink of frequency duplex systems, comprising a signal processing unit (2) used to determine antenna weights (Wₖ(f_{S})) for the antenna elements (1.1. to 1.M) for downlink transmission on the basis of directional information of the uplink, **characterized in that** the signal processing unit (2) is arranged to determine the antenna weights (Wₖ(f_{S})) for downlink transmission on the basis of the power angle spectrum (APSₖ) of the uplink of the individual users (B1 to BK) upon modification of the former by masking out undesired angular regions.

9. A device according to claim 8, **characterized in that** the signal processing unit (2) is fed with a known signal sequence (Sₖ) of the transmission signal, such as, e.g., spread code or midamble, to estimate the power angle spectrum (APSₖ).

10. A device according to claim 8 or 9, **characterized in that** the signal processing unit (2) is arranged to estimate the power angle spectrum (APSₖ) on the basis of the spatial covariance matrices (Rₖ(f_{S})) of the uplink of the individual users (B1 to BK).

11. A device according to claim 10, **characterized in that** the signal processing unit (2) forms the mean values of the spatial covariance matrices (Rₖ(f_{S})) of the uplink.

12. A device according to any one of claims 8 to 11, **characterized in that** the signal processing unit (2) is arranged to determine the respective spatial covariance matrix (Rₖ(f_{S})) of the downlink on the basis of the modified power angle spectrum (APSₖ) of the individual users (B1 to BK).

13. A device according to claim 12, **characterized in that** the signal processing unit (2) forms the mean value of the modified power angle spectrum (APSₖ) to determine the respective spatial covariance matrix (Rₖ(f_{S})) of the downlink.

14. A device according to claim 12, **characterized in that** the signal processing unit (2) forms the mean value of the spatial covariance matrix (Rₖ(f_{S})) of the downlink to calculate the antenna weights (Wₖ(f_{S})) for transmission.

## Revendications

1. Procédé de mise en forme de faisceau pour un réseau d'antennes adaptatif contenant plusieurs éléments d'antenne (1.1 à 1.M) dans la voie descendante de systèmes duplex en fréquence, des pondérations d'antennes (Wₖ (f_{S})) pour les éléments d'antenne (1.1 à 1.M) pour l'émission dans la voie descendante étant déterminées à l'aide de l'information de direction de la voie montante, **caractérisé en ce que** les pondérations d'antennes (Wₖ (f_{S})) pour l'émission dans la voie descendante sont déterminées à l'aide du spectre angulaire de puissance (APSₖ) de la voie montante des différents utilisateurs (B1 à BK), le spectre angulaire de puissance (APSₖ) étant modifié par la suppression de plages angulaires non souhaitées.

2. Procédé selon la revendication 1, **caractérisé en ce que** le spectre angulaire de puissance (APSₖ) est estimé en utilisant une séquence de signal connue (Sₖ) du signal d'émission, par exemple le code d'étalement ou le mi-ambule.

3. Procédé selon la revendication 1 ou 2, **caractérisé en ce que** le spectre angulaire de puissance (APSₖ) est estimé à l'aide des matrices de covariances spatiales (Rₖ (f_{E})) de la voie montante des différents utilisateurs (B1 à BK).

4. Procédé selon la revendication 3, **caractérisé en ce que** le spectre angulaire de puissance (APSₖ) est estimé à l'aide des moyennes des matrices de covariances spatiales (Rₖ (f_{E})) de la voie montante des différents utilisateurs.

5. Procédé selon l'une des revendications 1 à 4, **caractérisé en ce que** la matrice de covariance spatiale (Rₖ (f_{S})) respective de la voie descendante est déterminée à l'aide du spectre angulaire de puissance (APSₖ) modifié des différents utilisateurs.

6. Procédé selon la revendication 5, **caractérisé en ce que** la matrice de covariance spatiale (Rₖ (f_{S})) de la voie descendante est déterminée à l'aide de la moyenne du spectre angulaire de puissance (APSₖ) modifié.

7. Procédé selon la revendication 5, **caractérisé en ce que** la moyenne de la matrice de covariance spatiale (Rₖ (f_{S})) de la voie descendante est utilisée pour le calcul des pondérations d'antennes (Wₖ (f_{S})) pour l'émission.

8. Dispositif de mise en forme de faisceau pour un réseau d'antennes adaptatif contenant plusieurs éléments d'antenne (1.1 à 1.M) dans la voie descendante de systèmes duplex en fréquence, avec une unité à processeur de signal (2) destinée à déterminer des pondérations d'antennes (Wₖ (f_{S})) pour les éléments d'antenne (1.1 à 1.M) pour l'émission dans la voie descendante à l'aide de l'information de direction de la voie montante, **caractérisé en ce que** l'unité à processeur de signal (2) est conçue pour déterminer les pondérations d'antennes (Wₖ (f_{S})) pour l'émission dans la voie descendante à l'aide du spectre angulaire de puissance (APSₖ) de la voie montante des différents utilisateurs (B1 à BK) tout en modifiant ledit spectre angulaire de puissance par la suppression de plages angulaires non souhaitées.

9. Dispositif selon la revendication 8, **caractérisé en ce que** l'unité à processeur de signal (2) reçoit pour l'estimation du spectre angulaire de puissance (APSₖ) une séquence de signal connue (Sₖ) du signal d'émission, par exemple le code d'étalement ou le mi-ambule.

10. Dispositif selon la revendication 8 ou 9, **caractérisé en ce que** l'unité à processeur de signal (2) est conçue pour l'estimation du spectre angulaire de puissance (APSₖ) à l'aide des matrices de covariances spatiales (Rₖ (f_{E})) de la voie montante des différents utilisateurs (B1 à BK).

11. Dispositif selon la revendication 10, **caractérisé en ce que** l'unité à processeur de signal (2) forme les moyennes des matrices de covariances spatiales (Rₖ (f_{E})) de la voie montante.

12. Dispositif selon l'une des revendications 8 à 11, **caractérisé en ce que** l'unité à processeur de signal (2) est conçue pour la détermination de la matrice de covariance spatiale (Rₖ (f_{S})) respective de la voie descendante à l'aide du spectre angulaire de puissance (APSₖ) modifié des différents utilisateurs (B1 à BK).

13. Dispositif selon la revendication 12, **caractérisé en ce que** l'unité à processeur de signal (2) forme, pour la détermination de la matrice de covariance spatiale (Rₖ (f_{S})) respective de la voie descendante, la moyenne du spectre angulaire de puissance (APSₖ) modifié.

14. Dispositif selon la revendication 12, **caractérisé en ce que** l'unité à processeur de signal (2) forme, pour le calcul des pondérations d'antennes (Wₖ (f_{S})) pour l'émission, la moyenne de la matrice de covariance spatiale (Rₖ (f_{S})) de la voie descendante.
